# NEUE EUROPÄISCHE PATENTSCHRIFT

(11) **EP 0 758 208 B2**
(45) Veröffentlichungstag und Bekanntmachung des Hinweises auf die Entscheidung über den Einspruch: **30.06.2004**
(45) Hinweis auf die Patenterteilung: 23.09.1998
(21) Anmeldenummer: 95914348.8
(22) Anmeldetag: 07.04.1995
(51) Int. Cl.: A47L 5/30, A47L 11/204

(54) **REINIGUNGSGERÄT**
CLEANING DEVICE
APPAREIL DE NETTOYAGE

(30) Priorität: 15.04.1994 DE 4413224; 27.04.1994 DE 4414683
(43) Veröffentlichungstag der Anmeldung: 19.02.1997
(73) Patentinhaber: VORWERK & CO. INTERHOLDING GmbH, 42275 Wuppertal (DE)
(72) Erfinder: THODE, Jürgen, D-42489 Wülfrath (DE); ARNOLD, Hans-Peter, D-42489 Wülfrath (DE)
(74) Vertreter: Müller, Enno, Dipl.-Ing.
(86) Internationale Anmeldenummer: PCT/EP1995/001281
(87) Internationale Veröffentlichungsnummer: WO 1995/028119

(56) Entgegenhaltungen:
- WO-A-94/17716
- BE-A- 347 882
- DE-A- 3 409 354
- FR-E- 35 970
- US-A- 4 610 047
- US-A- 5 018 240

## Beschreibung

Die Erfindung betrifft ein Reinigungsgerät, insbesondere eine Kehrmaschine, bspw. eine Teppichkehrmaschine mit einer Vorrichtung zur Aufnahme von Staub, Schmutzteilen oder dgl. von einer zu reinigenden Fläche, bspw. Kehrelementen, vorzugsweise in Form von Bürsten, und einer Aufnahme für den aufgenommenen Schmutz, wobei das Reinigungsgerät Mittel aufweist, mittels derer das Reinigungsgerät zur Entleerung der Aufnahmekammer mit einer externen Saugvorrichtung zusammenschaltbar ist und die Mittel aus einem Saugstutzen bestehen.

Ein derartiges Reinigungsgerät ist aus der DE-A1 34 09 351 bekannt. Darüber hinaus ist auf als Teppichkehrgerät bekannte Reinigungsgeräte hinzuweisen. Bspw. ist auf das deutsche Gebrauchsmuster 19 09 382 zu verweisen. Derartige Teppichkehrmaschinen sind auch bereits mit einem elektrischen Antrieb bekanntgeworden, wozu bspw. auf die deutschen Gebrauchsmuster 75 34 321 und 75 36 434 zu verweisen ist. Weiter ist im Stand der Technik auch auf die DE-OS 29 43 201 und die US-A-5 018 240 zu verweisen. Bei derartigen Teppichkehrmaschinen ist es darüber hinaus bekannt, den aufgesammelten Schmutz in einer gesonderten Aufnahme aufzusammeln. Zur Entleerung der Aufnahme kann diese insgesamt aus dem Gerät herausgenommen werden. Des weiteren sind Staubsaugergeräte bekannt, wozu nur lediglich beispielhaft auf die DE-OS 39 11 580 verwiesen wird. Hierbei wird der aufgesagte Schmutz in einem Staubbeutel gesammelt, der nach Öffnen des Staubsaugers entnehmbar ist und insgesamt entsorgt werden kann.

Es besteht ein Bedürfnis, ein Reinigungsgerät wie insbesondere eine Teppichkehrmaschine anzugeben, das einerseits nicht so aufwendig und großbauend wie ein Staubsauger ausgebildet ist, andererseits aber möglichst die gleichen hygienischen Vorteile hinsichtlich der Entsorgung des aufgesammelten Schmutzes bietet. Die technische Problemstellung ist demnach dadurch gegeben, ein Reinigungsrät der oben angegebenen Art so weiterzubilden und auszugestalten, daß bei möglichst einfachem Aufbau gleichwohl eine vorteilhafte und insbesondere hygienische Handhabbarkeit gegeben ist.

Diese technische Problemstellung ist bei den Gegenständen der Ansprüche 1 bis 4 gelöst.

Die Saugvorrichtung kann bspw. ein üblicher Staubsauger sein. Hierdurch ist ein Reinigungsgerät geschaffen, dessen Aufnahme gleichsam ein Zwischenlager für den aufgesammelten Schmutz darstellt. Die Aufnahme selbst ist bevorzugt nicht öffenbar oder aus dem Gerät entnehmbar. Die Entleerung kann nur durch Anschluß eines Sauggerätes, also insbesondere des üblichen Staubsaugers, erfolgen. In vorteilhafter Weise kann dieses Reinigungsgerät über einen längeren Zeitraum und mehrere Reinigungsvorgänge benutzt werden, ohne daß es erforderlich ist, das Sauggerät anzuschließen. Wird das Sauggerät ohnehin benutzt, kann gleichzeitig auch eine Entleerung des Reinigungsgerätes hiermit vorgenommen werden. Auch der Schmutz, der durch das Reinigungsgerät aufgesammelt worden ist, wird in üblicher Weise in den Staubbeutel eines Staubsaugers befördert und kann dann insgesamt mit dem Staubbeutel in üblicher Weise entsorgt werden. Eine aufwendige Vorrichtung zur Anbringung eines eigenen Staubbeutels oder dgl. an dem in Rede stehenden Reinigungsgerät selbst ist nicht erforderlich. Hierbei kann das Reinigungsgerät motorbetrieben oder lediglich handbetrieben sein. Der Motorbetrieb kann insbesondere zum Antrieb der Reinigungsbürsten vorgesehen sein. In weiterer Ausgestaltung der Erfindung ist vorgesehen, daß die Aufnahmekammer einen Saugstutzen aufweist, zum Anschluß der Saugvorrichtung. Der Saugstutzen ist also unmittelbar mit der Aufnahmekammer gekoppelt. Solange die Saugvorrichtung nicht angeschlossen ist, kommt dem Saugstutzen keine Bedeutung zu. Im einzelnen kann die Aufnahmekammer derart gestaltet sein, daß im Anschluß an einen Einlaßtrichter, welcher im Fall von Kehrbürsten in der tangentialen Abwerfrichtung der Kehrbürsten ausgebildet ist, eine trogartige Aufnahmerinne ausgebildet ist. Diese Aufnahmerinne erstreckt sich weiter bevorzugt quer zu einer Richtung, in welcher das Reinigungsgerät zu den Reinigungszwecken üblicherweise zu bewegen ist. Auch ist es vorteilhaft, die Aufnahmerinne im wesentlichen oberhalb des Einlaßtrichters sich erstrekkend anzuordnen. Durch den Einlaßtrichter werden die von den Bürsten bspw. abgeworfenen Schmutzteilchen nach oben gelenkt und umgelenkt, so daß sie dann in die Aufnahmerinne fallen. In einem Querschnitt ist die Aufnahmekammer mit einem Schneckengehäuse zu vergleichen. Auch der Einlaßtrichter erstreckt sich zweckmäßigerweise im wesentlichen über die Länge der Aufnahmerinne und gleichzeitig auch über die Länge der bspw. Kehrbürsten. Der Saugstutzen kann vorteilhafterweise in einen Boden der Aufnahmerinne münden.

Nachstehend ist die Erfindung des weiteren anhand der beigefügten Zeichnung, die jedoch lediglich ein Ausführungsbeispiel darstellt, erläutert. Hierbei zeigt:
- Fig. 1: eine Querschnittsdarstellung des Reinigungsgerätes mit gestrichelt angedeutetem aufgesetzten Sauggerät, zur Entleerung der Aufnahme;
- Fig. 2: eine Unteransicht des Gerätes gemäß Fig. 1, jedoch ohne das Sauggerät;
- Fig. 3: eine isolierte Darstellung der Aufnahme für den Schmutz in perspektivischer Darstellung;
- Fig. 4: eine Rückenansicht der Aufnahme gemäß Fig. 3;
- Fig. 5: einen Querschnitt durch die Aufnahme gemäß Fig. 3 bzw. 4, geschnitten entlang der Linie V-V in Fig. 4;
- Fig. 6: eine Schnittdarstellung gemäß Fig. 5 geschnitten entlang der Linie VI-VI in Fig. 4.

Dargestellt und beschrieben ist -zunächst mit Bezug zu Fig. 1- ein Reinigungsgerät 1 in Form einer Teppichkehrmaschine. Das Reinigungsgerät weist hier Bürsten 2 auf, von welchen gewöhnlich zwei einzelne Bürsten nebeneinander an einem zentralen Antrieb angeordnet sind. Weiter ist ein Elektromotor vorgesehen, der im einzelnen nicht dargestellt ist, zum Antrieb der Kehrbürsten 2.

Das Reinigungsgerät 1 weist eine Aufnahme 3 auf, in welchem Schmutzteilchen, Staub usw., die mittels der Kehrbürsten 2 aufgekehrt werden, gesammelt werden. In Fig. 1 ist schematisch in einer Aufnahmerinne 4 der Aufnahmekammer 3 angesammelter Schmutz 5 dargestellt.

Weiter ist die Aufnahmekammer 3 mit einem Saugstutzen 6 ausgebildet, der in einen Boden der Aufnahmerinne 4 mündet. Der Boden der Aufnahmerinne 4 ist also im Bereich des Saugstutzens 6 teilweise unterbrochen. Der Saugstutzen 6 kann beim Ausführungsbeispiel, mittig bezüglich einer Quererstreckung (Erstreckung in Richtung der Längsachsen der Kehrbürsten 2) der Aufnahmekammer 3 ausgebildet sein, er kann aber auch bspw. ein oder beiseitig zugeordnet zu den stirnseitigen Enden der Aufnahmekammer 3 ausgebildet sein und im Gegensatz zum Ausführungsbeispiel wäre der Boden der Aufnahmerinne 4 dann bei beidseitiger Anordnung zweimal durch je einen Saugstutzen 6 unterbrochen. Der Saugstutzen kann auch unmittelbar an einer oder beiden Stirnseiten angeschlossen sein. Hierbei ist dann eine Durchsetzung des Bodens nicht erforderlich.

Die Aufnahmekammer 3 weist weiter einen Einlaßtrichter 7 auf, welcher in Wurfrichtung der Kehrbürsten 2 angeordnet ist. Der Einlaßtrichter 7 ist in seinem Mündungsbereich 8 mit einer Öffnungshöhe ausgebildet, die etwa einem Radius der Teppichkehrbürsten 2 entspricht. Er verjüngt sich dann und ist nach oben gekrümmt bis zu einer Höhe h, in welcher eine innere Trogwand 9 den Abschluß zur Aufnahmerinne 4 bildet. Beim Ausführungsbeispiel durchsetzt der Saugstutzen 6 den Einlaßtrichter 7 etwa in der Mitte bezogen auf eine längs- bzw. Quererstreckung des Einlaßtrichters 7 und der Aufnahme 3 insgesamt. In diesem Bereich endet der durchsetzende Saugstutzen 6 in dem Einlaßtrichter 7 gleichsam als Strömungsteiler.

Weiter ist von Bedeutung, daß die Aufnahmerinne 4 oberhalb des Einlaßtrichters 7 und zu einer öffnung des Einlaßtrichters 7 hin versenkt angeordnet ist. Die Aufnahmerinne 4 befindet sich etwa zugeordnet zu einer oberen Querschnittshälfte einer Bürste 2.

Wie aus der Querschnittsdarstellung gemäß Fig. 1, aber auch den Querschnittsdarstellungen der Fig. 5 und 6 ersichtlich ist, ist der Aufnahmetrichter 7 zusammen mit der Aufnahmerinne 4 insgesamt gleichsam schnekkengehäuseartig gestaltet.

Aus den Darstellungen der Fig. 1 und auch 2 ist weiterhin ersichtlich, daß der Saugstutzen 6 in eine Saugleitung 10 mündet, die über einen Anschlußstutzen 11 mit einem nur schematisch dargestellten Sauggerät, nämlich insbesondere einem Staubsauger 12 verbindbar ist. Der Anschlußstutzen 11 ist verschließbar.

Weiter ist noch bevorzugt vorgesehen, in der Zeichnung jedoch im einzelnen nicht dargestellt, daß die Mündungsöffnung 8 des Einlaßtrichters 7 durch eine Jalousie verschließbar ist. Hierdurch kann ein Herausfallen von aufgesammeltem Schmutz, etwa bei einer Manipulation des Geräts, vermieden werden.

Die Gestaltung der Aufnahmekammer 3 ist weiter im einzelnen aus den Fig. 3 bis 6 ersichtlich.

Wie sich insbesondere auch aus der Querschnittsdarstellung Fig. 5 ergibt, ist auch der Anschluß des Saugkanales 6 zusammen mit dem zugeordneten Teil der Aufnahmerinne 4 und dem oberen im wesentlichen kreisbogenförmigen Abschluß 13 schneckengangartig ausgebildet. Mittels Rastmittel 14 kann die Aufnahmekammer 3 in dem Reinigungsgerät 1 verrastet sein. Insbesondere ist bevorzugt, daß die Aufnahmekammer 3 betrieblich nicht lösbar in dem Reinigungsgerät angeordnet ist.

## Patentansprüche

1. Reinigungsgerät (1), insbesondere Kehrmaschine oder Teppichkehrmaschine, mit einer Vorrichtung zur Aufnahme von Staub, Schmutzteilen oder dergleichen von einer zu reinigenden Fläche, insbesondere Kehrelementen, vorzugsweise in Form von Kehrbürsten, und einer Aufnahmekammer (3) für aufgenommenen Schmutz, wobei die Aufnahmekammer (3) einen Saugstutzen (6) aufweist, zur Entleerung der Aufnahmekammer durch Anschluss an eine externe Saugvorrichtung, **dadurch gekennzeichnet, dass** der Saugstutzen (6) in den Boden einer Aufnahmerinne (4) der Aufnahmekammer (3) mündet oder unmittelbar an einer oder beiden Stirnseiten der Aufnahmekammer (3) angeschlossen ist.

2. Reinigungsgerät (1) nach den Merkmalen des Oberbegriffes des Anspruches 1 oder nach Anspruch 1, **dadurch gekennzeichnet, dass** die Aufnahmekammer einen Einlasstrichter aufweist, der in Wurfrichtung der Kehrbürsten angeordnet ist.

3. Reinigungsgerät (1) nach den Merkmalen des Oberbegriffes des Anspruches 1 oder nach Anspruch 1, **dadurch gekennzeichnet, dass** eine Aufnahmerinne (4) der Aufnahmekammer (3) zugeordnet zu einer oberen Querschnittshälfte einer Bürste (2) oberhalb eines Einlasstrichters (7) und zu einer Öffnung des Einlasstrichters (7) hin versenkt angeordnet ist.

4. Reinigungsgerät (1) nach den Merkmalen des Oberbegriffes des Anspruches 1 oder nach Anspruch 1, **dadurch gekennzeichnet, dass** ein Anschluss des Saugstutzens (6) zusammen mit einem zugeordneten Teil einer Aufnahmerinne (4) der Aufnahmekammer (3) und einem oberen im Wesentlichen kreisbogenförmigen Abschluss (13) schneckengangartig ausgebildet ist.

5. Reinigungsgerät nach einem der Anspzüche 1 bis 4, **dadurch gekennzeichnet, dass** die Aufnahmekammer (3) im Anschluss an einen Einlasstrichter (7) eine trogartige Aufnahmerinne (4) aufweist.

6. Reinigungsgerät nach Anspruch 5, **dadurch gekennzeichnet, dass** die Aufnahmerinne (4) sich quer zu einer Richtung erstreckt, in welcher das Reinigungsgerät (1) zu Reinigungszwecken zu bewegen ist.

7. Reinigungsgerät nach Anspruch 5 oder 6, **dadurch gekennzeichnet, dass** die Aufnahmerinne (4) sich im Wesentlichen oberhalb des Einlasstrichters (7) erstreckt.

8. Reinigungsgerät nach einem der Ansprüche 5 bis 7, **dadurch gekennzeichnet, dass** der Einlasstrichter (7) sich im Wesentlichen über die Länge der Aufnahmerinne (4) erstreckt.

9. Reinigungsgerät nach einem der Ansprüche 5 bis 8, soweit hinsichtlich des Anspruches 1 auf dessen Oberbegriff zurückbezogen, **dadurch gekennzeichnet, dass** der Saugstutzen (6) in einem Boden der Aufnahmerinne (4) mündet.

10. Reinigungsgerät nach einem der vorhergehenden Ansprüche, **dadurch gekennzeichnet, dass** das Reinigungsgerät (1) Kehrbürsten (2) aufweist, die durch ein von Hand zu bewirkendes Bewegen des Reinigungsgerätes (1) angetrieben werden.

11. Reinigungsgerät nach einem der vorhergehenden Ansprüche, **dadurch gekennzeichnet, dass** die Aufnahmekammer (3) nachgeordnet zu den Kehrbürsten (2) angeordnet ist.

## Claims

1. Cleaning appliance (1), in particular for a sweeping machine or carpet sweeping machine with a device (2) for picking up dust, dirt particles or similar, from a surface to be cleaned, especially with sweeping elements preferably in the form of sweeping brushes (2) and with a receiving chamber (3) for the collected dirt, wherein the receiving chamber (3) has a suction connection piece (6) for emptying the receiving chamber by connection to an external suction device, **characterised in that** the suction connection piece (6) opens out into the base of a receiving channel (4) of the receiving chamber (3) or is directly connected to one or both front sides of the receiving chamber (3).

2. Cleaning appliance (1) according to the features of the preamble of claim 1 or according to claim 1, **characterised in that** the receiving chamber has an inlet funnel which is arranged in the throw direction of the sweeping brushes.

3. Cleaning appliance (1) according to the features of the preamble of claim 1 or according to claim 1, **characterised in that** a receiving channel (4) of the receiving chamber (3) allocated to an upper cross-sectional half of a brush (2) above an inlet funnel (7) and arranged countersunk towards an opening of the inlet funnel (7).

4. Cleaning appliance (1) according to the features of the preamble of claim 1 or according to claim 1. **characterised in that** a connection of the suction connection piece (6) together with an associated part of a receiving channel (4) of the receiving chamber (3) and an upper essentially circular arc-shaped termination (13) is constructed spiral-like.

5. Cleaning appliance according to one of the claims 1 to 4, **characterised in that** in the connection to an inlet funnel (7) the receiving chamber (3) has a trough-like receiving channel (4).

6. Cleaning appliance according to claim 5, **characterised in that** the receiving channel (4) extends transverse to a direction in which the cleaning appliance (1) is moved for carrying out cleaning operations.

7. Cleaning appliance according to claim 5 or 6, **characterised in that** the receiving channel (4) extends essentially above the inlet funnel (7).

8. Cleaning appliance according to one of the claims 5 to 7, **characterised in that** the inlet funnel (7) extends essentially over the length of the receiving channel (4).

9. Cleaning appliance according to one of the claims 5 to 8 in so far as it applies to the preamble of claim 1, **characterised in that** the suction connection piece (6) opens out into a base of the receiving channel (4).

10. Cleaning appliance according to one of the preceding claims, **characterised in that** the cleaning appliance (1) has sweeping brushes (2) which are driven by the movement of the hand-manipulated cleaning appliance (1).

11. Cleaning appliance according to one of the preceding claims, **characterised in that** the receiving chamber (3) is arranged subordinated to the sweeping brushes (2).

## Revendications

1. Appareil de nettoyage (1) en particulier un appareil de balayage ou un appareil de balayage de tapis comprenant un dispositif destiné à recueillir de la poussière, des particules de souillure ou analogues, en provenance d'une surface à nettoyer, en particulier d'outils de balayage, de préférence consistant en brosses de balayage, et une chambre de collecte, ou collecteur, (3) destiné à recueillir les souillures ayant été recueillies, le collecteur, (3) comportant une tubulure d'aspiration (6) pour le vidage de la chambre de collecte par raccordement avec un organe extérieur d'aspiration, **caractérisé en ce que** la tubulure d'aspiration (6) débouche dans le fond de la gouttière de collecte (4) du collecteur, (3) ou est directement raccordée à une ou aux deux faces frontales dudit collecteur, (3).

2. Appareil de nettoyage (1) selon les caractéristiques du préambule de la. revendication 1, ou selon la revendication 1, **caractérisé en ce que** le collecteur présente un entonnoir d'amenée qui est disposé dans la direction d'éjection produite par les brosses de balayage.

3. Appareil de nettoyage (1) selon les caractéristiques du préambule de la revendication 1, ou selon la revendication 1, **caractérisé en ce qu'**une gouttière de collecte (4) du collecteur (3) associée à la moitié supérieure de la section transversale d'une brosse (2) est disposée au-dessus d'un entonnoir d'amenée (7) et enfoncée par rapport à une ouverture de l'entonnoir d'amenée (7).

4. Appareil de nettoyage (1) selon les caractéristiques du préambule de la revendication 1, ou selon la revendication 1, **caractérisé en ce qu'**un raccordement de la tubulure d'aspiration (6) conjointement avec une partie associée d'une gouttière de collecte (4) du collecteur, (3) et une fermeture supérieure (13) sensiblement en forme d'arc de cercle, sont réalisés en spirale ou en escargot.

5. Appareil de nettoyage selon l'une des revendications 1 à 4, **caractérisé en ce que** le collecteur, (3) comporte une goulotte de collecte (4) en forme d'auge, raccordée à un entonnoir d'amenée (7).

6. Appareil de nettoyage selon la revendication 5, **caractérisé en ce que** la goulotte de collecte (4) est disposé transversalement à la direction dans laquelle l'appareil de nettoyage (1) est à déplacer à des fins de nettoyage.

7. Appareil de nettoyage selon la revendication 5 ou 6, **caractérisé en ce que** la goulotte de collecte (4) s'étend sensiblement au-dessus de l'entonnoir d'amenée (7).

8. Appareil de nettoyage selon l'une des revendications 5 à 7, **caractérisé en ce que** l'entonnoir d'amenée (7) s'étend sensiblement longitudinalement sur la longueur de la goulotte de collecte (4).

9. Appareil de nettoyage selon l'une des revendications 5 à 8, à condition, en ce qui concerne la revendication 1, qu'il soit fait référence à son préambule, **caractérisé en ce que** la tubulure d'aspiration (6) débouche dans un fond de la goulotte de collecte (4).

10. Appareil de nettoyage selon l'une des revendications précédentes, **caractérisé en ce que** l'appareil de nettoyage (1) comporte des brosses de balayage (2) qui sont entraînées par le déplacement effectué manuellement de l'appareil de nettoyage (1).

11. Appareil de nettoyage selon l'une des revendications précédentes, **caractérisé en ce que** le collecteur, (3) est disposée en aval des brosses de balayage (2).
